# EUROPÄISCHE PATENTSCHRIFT

(11) **EP 4 087 994 B1**
(45) Veröffentlichungstag und Bekanntmachung des Hinweises auf die Patenterteilung: **06.12.2023**
(21) Anmeldenummer: 21701627.8
(22) Anmeldetag: 06.01.2021
(51) Int. Cl.: E05B 77/04, E05B 79/08, E05B 85/24

(54) **KRAFTFAHRZEUG-SCHLOSS**
MOTOR VEHICLE LOCK
SERRURE DE VÉHICULE À MOTEUR

(30) Priorität: 07.01.2020 DE 102020100146
(43) Veröffentlichungstag der Anmeldung: 16.11.2022
(73) Patentinhaber: Kiekert Aktiengesellschaft, 42579 Heiligenhaus (DE)
(72) Erfinder: BASAVARAJAPPA, Madhu, 51379 Leverkusen (DE)
(86) Internationale Anmeldenummer: PCT/DE2021/100002
(87) Internationale Veröffentlichungsnummer: WO 2021/139854

(56) Entgegenhaltungen:
- DE-U1-202012 007 326
- US-A- 4 896 907
- US-B2- 10 017 970

## Beschreibung

Die Erfindung betrifft ein Kraftfahrzeug-Schloss, insbesondere Kraftfahrzeug-Seitentürschloss, mit einer Schlossplatte, und mit einem an der Schlossplatte gelagerten Gesperre aus im wesentlichen Drehfalle und Sperrklinke, wobei zumindest die Sperrklinke mithilfe eines Lagerbolzens in eine Lageröffnung der Schlossplatte eingesetzt und hierin festgelegt wird.

Ein Kraftfahrzeug-Schloss des eingangs beschriebenen Aufbaus ist Gegenstand der DE 10 2013 111 395 A1. Hier geht es im Wesentlichen darum, eine hohe mechanische Stabilität zu erreichen. Dazu schlägt die bekannte Lehre unter anderem vor, dass ein Blechrohling der Schlossplatte derart kalt umgeformt wird, dass durch eine Materialverschiebung aus mindestens einem Vorratsbereich des Rohlinges heraus wenigstens ein aufgedickter Randbereich mit lokal erhöhter Blechstärke erzeugt wird. Der auf diese Weise hergestellte und aufgedickte Randbereich findet sich dabei in der Regel im Bereich der Lageröffnung. Dadurch wird in diesem Bereich eine erhöhte Materialstärke zur Verfügung gestellt und lassen sich hierdurch auf den Lagerbolzen einwirkende hohe Kräfte aufnehmen, sodass die mechanische Stabilität der Schlossplatte insgesamt gesteigert wird.

Die mechanische Stabilität der Schlossplatte ist von besonderer Bedeutung für die Sicherheit von Insassen eines zugehörigen Kraftfahrzeuges. Aus diesem Grund werden solche Schlossplatten in der Regel massiv aus Metall und insbesondere Stahl gefertigt. Gleiches gilt typischerweise auch für das Gesperre und deren Bestandteile. Tatsächlich müssen das Gesperre und ein im geschlossenen Zustand von dem Gesperre gefangener Schlosshalter in Verbindung mit dem Schlosskasten insbesondere bei Extremsituationen wie einem Unfall am Gesperre angreifende Reißkräfte aufnehmen. Um insbesondere in solchen Unfallsituationen oder ganz allgemein eine ausreichende Sicherheit zu gewährleisten, werden Zugversuche durchgeführt, in welchen die Kraftfahrzeug-Schlösser einer unfallähnlichen Belastung unterworfen werden.

Bei diesen Zugversuchen werden insbesondere am Kraftfahrzeug-Schloss angreifende Kräfte bzw. Zugkräfte in Fahrzeugquerrichtung respektive Y-Richtung simuliert. Das lässt sich darauf zurückführen, dass die Schlossplatte insbesondere bei Kraftfahrzeug-Seitentürschlössern typischerweise in dieser Fahrzeugquerrichtung orientiert ist und an einer zugehörigen Kraftfahrzeugtür angreifende Reißkräfte überwiegend in dieser Richtung wirken. Demgegenüber fallen in Fahrzeuglängsrichtung bzw. X-Richtung wirkende Kräfte und erst recht solche in Fahrzeughochachsen- bzw. Z-Richtung wirkende Kräfte deutlich geringer aus bzw. treten nicht so häufig auf.

Die zuvor beschriebenen Reißkräfte insbesondere in der Fahrzeugquerrichtung respektive Y-Richtung müssen natürlich beherrscht werden, um einerseits die Stabilität einer Fahrzeugkarosserie durch die geschlossenen Kraftfahrzeugtüren sicherzustellen und andererseits die im Innern befindlichen Fahrzeuginsassen und Benutzer optimal mithilfe der in den Fahrzeugtüren montierten Sicherheitssysteme zu schützen.

Aus diesem Grund werden im weiteren Stand der Technik nach der WO 2017/054790 A1 bereits Ansätze dahingehend geliefert, für die erforderliche Sicherheit zu sorgen und gleichzeitig eine leichte Ausführungsform zur Verfügung zu stellen. Zu diesem Zweck ist bei der bekannten Lehre eine dem Einlaufschlitz bzw. Einlaufmaul gegenüberliegende Abkantung vorgesehen, welche in einem gegenüberliegenden Endbereich teilkreisförmig ausgebildet ist. Dadurch wird insgesamt ein Kraftfahrzeug-Schloss zur Verfügung gestellt, welches bei geringem Gewicht höchste Belastungen aufnehmen kann. Tatsächlich werden an dieser Stelle maximale Kräfte in Querrichtung des Kraftfahrzeuges bzw. in der zuvor bereits angesprochenen Y-Richtung von etwa 13,6 kN beobachtet, und zwar ca. 0,05 Sekunden nach Krafteinleitung. Das hat sich grundsätzlich bewährt.

Darüber hinaus wird im Stand der Technik nach der DE 10 2007 033 369 A1 ein Verfahren zur Blechbearbeitung beschrieben, mit dessen Hilfe ein unerwünschter Verzug eines Blechteils bzw. einer Schlossplatte ausgeglichen werden soll. Dazu wird in das fragliche Blechteil wenigstens eine Ausgleichskerbe eingebracht. Auf diese Weise soll mit einfachen Mitteln die Maßgenauigkeit bei der Fertigung erhöht werden.

Schließlich gibt es im weiteren Stand der Technik nach der WO 2011/023182 A2 bereits Ansätze dahingehend, ein Kraftfahrzeug-Schloss zu schaffen, welches einer schlagartigen Stoßbeanspruchung zuverlässig gewachsen ist. Zu diesem Zweck schlägt die bekannte Lehre einen Riegel vor, mit dessen Hilfe von der Drehfalle auf einen Schlosskasten eine Kraft übertragen werden kann. Der Riegel stellt dabei zusätzlich einen Anschlag für die Drehfalle dar. Außerdem ist zusätzlich noch eine Verstärkung des Schlosskastens zur Aufnahme einer von der Drehfalle übertragenen Kraft vorgesehen. Die Verstärkung ist dabei so ausgelegt, dass sie sowohl eine Achse der Sperrklinke als auch eine Achse der Drehfalle umschließt. Außerdem ist die Verstärkung U-förmig ausgebildet und stützt sich mit seinen beiden offenen Enden an einer seitlichen Wand des Schlosskastens ab.

Eine vergleichbare Verstärkung respektive ein entsprechendes Verstärkungselement ist auch Gegenstand der DE 20 2012 007 326 U1. In diesem Fall ist das Verstärkungselement als beide Achsen von einerseits der Drehfalle und andererseits der Sperrklinke beabstandet vom Schlosskasten koppelnde Verstärkungsplatte ausgebildet.

Der Stand der Technik hat sich grundsätzlich bewährt, bietet jedoch noch Raum für Verbesserungen. Tatsächlich sorgt beispielsweise die Verstärkungsplatte nach der DE 20 2012 007 326 U1 dafür, dass sie in Verbindung mit der Schlossplatte insgesamt einen Lagerkäfig für das Gesperre zur Verfügung stellt, wodurch sich Deformationskräfte insbesondere im Crashfall beherrschen lassen. Dies alles soll eine ungeplante Öffnung des Gesperres vermeiden. Es hat sich jedoch bei Reißversuchen zur Simulation von einleitend bereits beschriebenen Kräften in Fahrzeugquerrichtung bzw. Y-Richtung gezeigt, dass trotz eines solchen Verstärkungselementes bzw. einer Verstärkungsplatte die Gefahr besteht, dass insbesondere die Sperrklinke mit ihrem Lagerbolzen hierbei eine Bewegung in axialer Richtung vollführt. Tatsächlich kommt es bei solchen am mithilfe des Gesperres gefangenen Schlosshalter angreifenden Reißkräften dazu, dass die Reißkräfte von der Drehfalle auf die Sperrklinke übertragen werden, die ihrerseits hierdurch axial ausweicht. Dadurch besteht die Gefahr, dass die Sperrklinke mit ihrem Lagerbolzen die Lageröffnung der Schlossplatte verlässt und dadurch insgesamt das Gesperre seine schließende Funktion nicht mehr ausführen kann. Solche Axialbewegungen der Sperrklinke werden bei hohen auftretenden Reißkräften auch nicht oder jedenfalls nicht ausreichend mithilfe eines Verstärkungselementes bzw. einer Verstärkungsplatte aufgenommen und beherrscht. Hier will die Erfindung Abhilfe schaffen.

In der Druckschrift US 4,896,907 A wird eine Verriegelungsvorrichtung für ein Fahrzeug offenbart, die eine Drehfalle, die in Eingriff mit einem Schlosshalter gedreht werden kann, umfasst. Außerdem wird eine Sperrklinke, die mit der Drehfalle in Eingriff kommt und dadurch die Drehung der Drehfalle blockiert offenbart. Die Drehfalle und die Sperrklinke sind schwenkbar an einer Schlossplatte angebracht. Ein Eingriffselement ist an der Schlossplatte vorgesehen, um mit der Sperrklinke in Eingriff zu kommen und dadurch die Bewegung der Sperrklinke weg von der Oberfläche der Schlossplatte zu blockieren.

Der Erfindung liegt das technische Problem zugrunde, ein derartiges Kraftfahrzeug-Schloss so weiterzuentwickeln, dass die mechanische Stabilität gegenüber dem Stand der Technik nochmals gesteigert ist.

Zur Lösung dieser technischen Problemstellung schlägt die Erfindung bei einem gattungsgemäßen Kraftfahrzeugschloss vor, dass die Sperrklinke mit einem Fortsatz ausgerüstet ist, welcher einen eine Axialbewegung der Sperrklinke begrenzenden Haken untergreift.

Die Erfindung trägt also zunächst einmal dem Umstand Rechnung, dass insbesondere im Crashfall auftretende Reißkräfte in Fahrzeugquerrichtung bzw. Y-Richtung regelmäßig dazu führen, dass die Sperrklinke hierbei axial ausweicht. Um eine solche Axialbewegung der Sperrklinke gegenüber der den Lagerbolzen der Sperrklinke aufnehmenden Lageröffnung in der Schlossplatte zu unterbinden, ist nun erfindungsgemäß der Haken vorgesehen, welcher von dem Fortsatz an der Sperrklinke untergriffen wird und auf diese Weise die Axialbewegung der Sperrklinke begrenzt bzw. je nach Auslegung gänzlich unterbindet. In diesem Zusammenhang ist die Auslegung ferner so getroffen, dass der Haken zur axialen Sicherung der Sperrklinke mit dem Fortsatz zumindest in der Hauptschließstellung des Gesperres wechselwirken kann. Weiter ist die Auslegung insgesamt und vorteilhaft so getroffen, dass der Haken an die Schlossplatte angeschlossen ist und in der Regel einen verformten Bestandteil der Schlossplatte darstellt. Das heißt, der Haken wird durch einen entsprechenden Formgebungsprozess aus der Schlossplatte heraus geformt und stellt dadurch einen integralen Bestandteil der Schlossplatte dar. Tatsächlich kommt an dieser Stelle meistens ein Stanz- in Verbindung mit einem Biegevorgang zum Einsatz.

Erfindungsgemäß erstreckt sich der Fortsatz in Verlängerung eines mit der Drehfalle wechselwirkenden Sperrklinkenarms gegenüberliegend im Vergleich zum Lagerbolzen. Das heißt, der Fortsatz und der Sperrklinkenarm liegen sich in Bezug auf den dazwischen befindlichen Lagerbolzen gegenüber. Außerdem stellt der Lagerbolzen typischerweise einen integralen Bestandteil der Sperrklinke dar. Auf diese Weise kann die Sperrklinke inklusive Sperrklinkenarm, Lagerbolzen und Fortsatz in einem Zug aus beispielsweise einem Metall bzw. Stahlformling hergestellt werden. Typischerweise verfügt die Sperrklinke dann noch über eine zusätzliche Kunststoffummantelung, um etwaige Geräusche beim Betrieb auf ein Minimum zu reduzieren.

Dabei ist die Auslegung ferner so getroffen, dass der Fortsatz in etwa ebenengleich zum Sperrklinkenarm verläuft. Außerdem verfügt der Fortsatz regelmäßig über eine geringere Materialstärke im Vergleich zum Sperrklinkenarm, und zwar in einer Gesperreebene, welche gemeinsam von der Drehfalle und der Sperrklinke aufgespannt und definiert wird.

Da darüber hinaus der Haken einen Bestandteil der Schlossplatte darstellt, verfügt er über die gleiche Festigkeit wie die Schlossplatte. Hinzu kommt, dass der Fortsatz ausgehend vom Lagerbolzen der Sperrklinke in der Regel eine geringe Länge aufweist, die folglich zu einem kurzen Hebelarm korrespondiert, mit dessen Hilfe sich der Lagerbolzen der Sperrklinke am Haken zur Begrenzung der Axialbewegung der Sperrklinke insbesondere im Crashfall abstützt. Tatsächlich bemisst sich die Hebelänge des Fortsatzes im Vergleich zum gegenüberliegenden Sperrklinkenarm typischerweise so, dass in diesem Zusammenhang ein Längenverhältnis von 1:2 oder noch mehr der Länge des Fortsatzes im Vergleich zur Länge des Sperrklinkenarms beobachtet wird.

Der Haken ist in der Regel und in Frontansicht brückenartig mit seitlichen Schenkeln und einem die Schenkel verbindenden Steg ausgebildet. Dabei verfügt der Steg typischerweise über eine Einwärtskrümmung, und zwar in Richtung des Fortsatzes. Außerdem ist die Auslegung meistens so getroffen, dass sich die Einwärtskrümmung über einen korrespondierenden Schwenkbereich des Fortsatzes von ca. 30° bis 60°, vorzugsweise 40° bis 50°, erstreckt.

Der Haken ist im Allgemeinen randseitig der Schlossplatte angeordnet, und zwar in Verlängerung des Sperrklinkenarmes (in der Hauptschließstellung des Gesperres). Dabei sorgt überwiegend die Einwärtskrümmung des Steges für die axiale Sicherung der Sperrklinke auch und insbesondere im Crashfall. Auf diese Weise stellt die Erfindung sicher, dass durch das Zusammenspiel zwischen dem Haken einerseits und dem Fortsatz andererseits die Sperrklinke innerhalb des zuvor genannten Schwenkbereiches des Fortsatzes von ca. 30° bis 60° und vorzugsweise 40° bis 50° mithilfe des Hakens einwandfrei in der Axialrichtung gesichert wird. Der fragliche Schwenkbereich des Fortsatzes erstreckt sich dabei in der Regel beidseitig einer Nulllinie, die durch eine Verlängerung des Sperrklinkenarmes definiert wird, und zwar in seiner in einer Hauptrast der Drehfalle und folglich in der Hauptrastposition (Hauptschließstellung) eingefallenen Stellung. Hierbei geht die Erfindung von der weiteren Erkenntnis aus, dass derartige Schwenkbereiche für die Grundfunktion der Sperrklinke völlig ausreichend sind. Denn im Rahmen der Grundfunktion kommt es lediglich darauf an, dass die Sperrklinke in eine entsprechende Rast gegenüber der Drehfalle einfallen kann respektive aus der Rast zum Öffnen des Gesperres ausgehoben werden kann.

Im Ergebnis wird ein Kraftfahrzeug-Schloss zur Verfügung gestellt, welches über eine besonders hohe mechanische Stabilität insbesondere im Crashfall verfügt. Tatsächlich lassen sich durch die realisierte axiale Sicherung der Sperrklinke Reißkräfte beherrschen, die die im Stand der Technik bisher beobachteten 13,6 kN deutlich überschreiten und bis zu 18 kN oder noch mehr betragen können. Eine weitere Steigerung ist an dieser Stelle dadurch möglich, dass eine sowohl eine Achse der Drehfalle als auch den Lagerbolzen der Sperrklinke übergreifende zusätzliche Verstärkungsplatte realisiert wird. Hierin sind die wesentlichen Vorteile zu sehen.

Im Folgenden wird die Erfindung anhand einer lediglich ein Ausführungsbeispiel darstellenden Zeichnung näher erläutert; es zeigen:
- **Fig. 1**: das erfindungsgemäße Kraftfahrzeug-Schloss in einer perspektivischen Übersicht und
- **Fig. 2**: das Kraftfahrzeug-Schloss bei einem Montagevorgang sowie eine Detailansicht.

In den Figuren ist ein Kraftfahrzeug-Schloss dargestellt. Bei dem Kraftfahrzeug-Schloss handelt es sich vorliegend und nicht einschränkend um ein Kraftfahrzeug-Seitentürschloss, also ein an oder in einer Kraftfahrzeug-Seitentür angeordnetes Schloss. Zum grundsätzlichen Aufbau des dargestellten Kraftfahrzeug-Schlosses gehört eine Schlossplatte 1 sowie ein Gesperre 2, 3 welches an der Schlossplatte 1 gelagert ist.

Zur Lagerung der Drehfalle 2 an der Schlossplatte 1 ist ein Drehfallen-Lagerbolzen 4 realisiert, der eine korrespondierende Achse der Drehfalle 2 für Schwenkbewegungen definiert. Die Sperrklinke 3 verfügt ihrerseits über einen weiteren Lagerbolzen 5, der vorliegend als Sperrklinken-Lagerbolzen 5 ausgebildet ist und eine korrespondierende Schwenkachse für die Sperrklinke 3 definiert.

Nach dem Ausführungsbeispiel mag der Lagerbolzen bzw. Drehfallen-Lagerbolzen 4 in der Schlossplatte 1 verankert sein. Demgegenüber ist der Lagerbolzen bzw. Sperrklinken-Lagerbolzen 5 integral mit der Sperrklinke 3 ausgebildet. Das gilt auch für einen nachfolgend noch näher zu beschreibenden und erfindungsgemäß vorgesehenen Fortsatz 6 an der Sperrklinke 3. Der Fortsatz 6 stellt ebenso wie ein dem Fortsatz 6 im Vergleich zum dazwischen befindlichen Lagerbolzen 5 gegenüberliegender Sperrklinkenarm 7 ebenfalls einen integralen Bestandteil der Sperrklinke 3 dar. Das heißt, die Sperrklinke 3 wird insgesamt aus einem Metall- bzw. Stahlformling hergestellt und hierbei werden der Lagerbolzen 5, der Sperrklinkenarm 7 und der Fortsatz 6 in der Regel in einem Zug durch entsprechende Bearbeitungsschritte hergestellt und definiert.

Anhand der Fig. 2 erkennt man, dass zur Montage der Sperrklinke 3 die Sperrklinke 3 mithilfe des Lagerbolzens 5 in eine Lageröffnung 8 der Schlossplatte 1 eingesetzt und hierin festgelegt wird. Wie bereits erläutert, ist die Sperrklinke 3 mit dem Fortsatz 6 ausgerüstet, welcher sich jenseits des Lagerbolzens 5 erstreckt, d. h. gegenüberliegend bzw. in Verlängerung des Sperrklinkenarmes 7. Außerdem ist die Auslegung so getroffen, dass der Fortsatz 6 in eingebautem Zustand einen eine Axialbewegung der Sperrklinke 3 begrenzenden Haken 9, 10, 11 untergreift. Das gilt zumindest in der Hauptschließstellung bzw. Hauptrastposition des Gesperres 2, 3, wie sie rechts in der Fig. 2 dargestellt ist.

Eine vergleichende Betrachtung der Figuren 1 und 2 macht deutlich, dass der Haken 9, 10, 11 an die Schlossplatte 1 angeschlossen ist bzw. einen verformten Bestandteil der Schlossplatte 1 darstellt. Tatsächlich ist der Haken 9, 10, 11 randseitig der Schlossplatte 1 ausgebildet, und zwar achsnah im Vergleich zur Achse der Sperrklinke 3 bzw. benachbart zum Lagerbolzen 5 der Sperrklinke 3.

Der Fortsatz 6 erstreckt sich in Verlängerung des mit der Drehfalle 1 wechselwirkenden Sperrklinkenarmes 7. Außerdem ist die Auslegung so getroffen, dass der Fortsatz 6 im Vergleich zu dem dazwischen angeordneten Lagerbolzen 5 gegenüberliegend zum Sperrklinkenarm 7 angeordnet ist und verläuft.

Des Weiteren ist die Auslegung so getroffen, dass der Fortsatz 6 eine geringere Materialstärke S im Vergleich zum Sperrklinkenarm 7 in einer von der Drehfalle 2 in Verbindung mit der Sperrklinke 3 aufgespannten Gesperreebene aufweist. Das erkennt man insbesondere anhand der Fig. 2. Anhand dieser Darstellung wird auch deutlich, dass die Sperrklinke 3 zusätzlich eine Kunststoffummantelung 12 aufweist, welche lediglich endseitig des Sperrklinkenarmes 7 vorgesehene metallische Bereiche zur Wechselwirkung mit der Drehfalle 2 einerseits und andererseits den Fortsatz 6 sowie insbesondere einen Kopfbereich des Lagerbolzens 5 ausspart. Außerdem verläuft der Fortsatz 6 in etwa ebengleich zum Sperrklinkenarm 7.

Anhand der Figuren 1 und 2 wird deutlich, dass der Haken 9, 10,11 in Frontansicht brückenartig mit seitlichen Schenkeln 9 und einem die Schenkel 9 verbindenden Steg 10 ausgebildet ist. Tatsächlich ist die Auslegung so getroffen, dass die beiden Schenkel 9 größtenteils senkrecht von der demgegenüber horizontal erstreckten Schlossplatte 1 hoch stehen. Der Steg 10 verbindet kopfseitig die beiden Schenkel 9. Unterhalb des Steges 10 erstreckt sich eine Öffnung, die beim Umformprozess der Schlossplatte 1 zur Herstellung des Hakens 9, 10, 11 zuvor beispielsweise ausgestanzt worden ist, um die Ausprägung der beiden Schenkel 9 und des sie verbindenden Steges 10 zu ermöglichen und den hierin eintauchenden Fortsatz 6 der Sperrklinke 3 in montiertem Zustand aufnehmen zu können.

Der Steg 10 ist seinerseits mit einer insbesondere in der Figur 2 zu erkennenden Einwärtskrümmung 11 ausgerüstet, und zwar einer Einwärtskrümmung 11, die sich in Richtung des Fortsatzes 6 in eingebautem Zustand der Sperrklinke 3 erstreckt. Außerdem ist die Auslegung so getroffen, dass sich die Einwärtskrümmung 11 über einen korrespondierenden Schwenkbereich des Fortsatzes 6 von ca. 30 bis 60°, nach dem Ausführungsbeispiel 40° bis 50° erstreckt, den ein in der Fig. 2 eingezeichneter Schwenkwinkel α der Sperrklinke 3 überstreicht. Tatsächlich erstreckt sich dieser Schwenkbereich der Sperrklinke 3 unter Berücksichtigung des zugehörigen Schwenkwinkels α ausgehend von einer ebenfalls in der Fig. 2 dargestellten Nulllinie O beidseitig, die von dem Sperrklinkenarm 7 in der dargestellten Hauptrastposition des Gesperres 2, 3 beschrieben wird.

Schließlich macht die Fig. 2 deutlich, dass die Länge I₁ des Fortsatzes 6 bis zum Lagerbolzen bzw. Sperrklinken-Lagerbolzen 5 einerseits und die Länge I₂ des Sperrklinkenarmes 7 bis zum fraglichen Lagerbolzen 5 andererseits unterschiedlich gestaltet sind. Tatsächlich beobachtet man an dieser Stelle ein Verhältnis der beiden Längen I₁:I₂ von wenigstens 1:2. Dadurch wird der Fortsatz 6 und mit ihm die Sperrklinke 3 bei einer Axialbewegung des Lagerbolzens 5 im Crashfall wirksam unter Berücksichtigung eines kurzen Hebelarmes I₁ gesichert und mithilfe des Hakens 9, 10, 11 eine entsprechende Axialbewegung unterdrückt. Das gilt zumindest so lange, wie sich die Sperrklinke 3 innerhalb des durch den Winkel α vorgegebenen Schwenkbereiches des Fortsatzes 6 bewegt, was regelmäßig und im Normalbetrieb ohnehin der Fall ist.

Zusätzlich ist im Rahmen des Ausführungsbeispiels noch eine Verstärkungsplatte 13 realisiert, die sowohl den Lagerbolzen bzw. Drehfallenlagerbolzen 4 als auch den Lagerbolzen bzw. Sperrklinken-Lagerbolzen 5 übergreift und ergänzend an der Schlossplatte 1 festgelegt ist. Dazu verfügt die Verstärkungsplatte 13 über einen in bzw. an der Schlossplatte 1 festgelegten Ausleger 13a.

### Bezugszeichenliste

- **1**: **Schlossplatte**
- **2**: **Drehfalle**
- **3**: **Sperrklinke**
- **4**: **Drehfallen-Lagerbolzen**
- **5**: **Sperrklinken-Lagerbolzen**
- **6**: **Fortsatz**
- **7**: **Sperrklinkenarm**
- 8: Lageröffnung
- **9,10,11**: **Haken**
- **11**: **Einwärtskrümmung**
- **12**: **Kunststoffummantelung**
- **13**: **Verstärkungsplatte**
- **13a**: **Ausleger**

## Patentansprüche

1. Kraftfahrzeug-Schloss, insbesondere Kraftfahrzeug-Seitentürschloss, mit einer Schlossplatte (1), und mit einem an der Schlossplatte (1) gelagerten Gesperre (2, 3) aus im wesentlichen Drehfalle (2) und Sperrklinke (3), wobei zumindest die Sperrklinke (3) mithilfe eines Lagerbolzens (5) in eine Lageröffnung (8) der Schlossplatte (1) eingesetzt und hierin festgelegt wird, wobei die Sperrklinke (3) mit einem Fortsatz (6) ausgerüstet ist, welcher einen eine Axialbewegung der Sperrklinke (3) begrenzenden Haken (9, 10, 11) untergreift,
**dadurch gekennzeichnet, dass**
sich der Fortsatz (6) in Verlängerung eines mit der Drehfalle (2) wechselwirkenden Sperrklinkenarmes (7) gegenüberliegend im Vergleich zum Lagerbolzen (5) erstreckt, so dass sich der Fortsatz (6) und der Sperrklinkenarm (7) in Bezug auf den dazwischen befindlichen Lagerbolzen (5) gegenüberliegen, wobei der Haken (9, 10, 11) derart eingerichtet ist, zur axialen Sicherung der Sperrklinke (3) mit dem Fortsatz (6) zumindest in der Hauptschließstellung des Gesperres (2, 3) zu wechselwirken.

2. Kraftfahrzeug-Schloss nach Anspruch 1, **dadurch gekennzeichnet, dass** der Fortsatz (6) in etwa ebenengleich zum Sperrklinkenarm (7) verläuft.

3. Kraftfahrzeug-Schloss nach einem der Ansprüche 1 oder 2, **dadurch gekennzeichnet, dass** der Fortsatz (6) eine geringere Materialstärke (S) im Vergleich zum Sperrklinkenarm (7) in einer Gesperreebene aufweist.

4. Kraftfahrzeug-Schloss nach einem der Ansprüche 1 bis 3, **dadurch gekennzeichnet, dass** der Haken (9, 10, 11) an die Schlossplatte (1) angeschlossen ist.

5. Kraftfahrzeug-Schloss nach Anspruch 4, **dadurch gekennzeichnet, dass** der Haken (9, 10, 11) als verformter Bestandteil der Schlossplatte (1) ausgebildet ist.

6. Kraftfahrzeug-Schloss nach einem der Ansprüche 1 bis 5, **dadurch gekennzeichnet, dass** der Haken (9, 10, 11) in Frontansicht brückenartig mit seitlichen Schenkeln (9) und einem die Schenkel (9) verbindenden Steg (10) ausgebildet ist.

7. Kraftfahrzeug-Schloss nach Anspruch 6, **dadurch gekennzeichnet, dass** der Steg (10) eine Einwärtskrümmung (11) in Richtung des Fortsatzes (6) aufweist.

8. Kraftfahrzeug-Schloss nach Anspruch 7, **dadurch gekennzeichnet, dass** sich die Einwärtskrümmung (11) über einen korrespondierenden Schwenkbereich (Winkel α) des Fortsatzes (6) von ca. 30° bis 60°, vorzugsweise 40° bis 50°, erstreckt.

## Claims

1. A motor vehicle latch, in particular a motor vehicle side door lock, having a lock plate (1), and having a locking mechanism (2, 3) mounted on the lock plate (1) and consisting of substantially catch (2) and pawl (3), wherein at least the pawl (3) is inserted into a bearing opening (8) of the lock plate (1) and is fixed herein by means of a bearing pin (5), wherein the pawl (3) is equipped with an extension (6) which engages under a hook (9, 10, 11) limiting an axial movement of the pawl (3),
**characterized in that**
the extension (6) extends in extension of a pawl arm (7) interacting with the catch (2) opposite to the bearing pin (5) so that the extension (6) and the pawl arm (7) are opposite in relation to the bearing pin (5) located therebetween, wherein the hook (9, 10, 11) is designed to interact with the extension (6) at least in the main closed position of the locking mechanism (2, 3) in order to axially secure the pawl (3).

2. The motor vehicle latch according to claim 1, **characterized in that** the extension (6) extends approximately in the same plane as the pawl arm (7).

3. The motor vehicle latch according to any of claims 1 or 2,
**characterized in that** the extension (6) has a lower material thickness (S) compared to the pawl arm (7) in a locking mechanism plane.

4. The motor vehicle latch according to any of claims 1 to 3, **characterized in that** the hook (9, 10, 11) is connected to the lock plate (1).

5. The motor vehicle latch according to claim 4, **characterized in that** the hooks (9, 10, 11) are designed as a deformed component of the lock plate (1).

6. The motor vehicle latch according to any of claims 1 to 5,
**characterized in that** the hook (9, 10, 11) is bridge-like in front view with lateral legs (9) and a web (10) connecting the legs (9).

7. The motor vehicle latch according to claim 6, **characterized in that** the web (10) has an inward curvature (11) in the direction of the extension (6).

8. The motor vehicle latch according to claim 7, **characterized in that** the inward curvature (11) extends over a corresponding pivoting region (angle α) of the extension (6) of approximately 30° to 60°, preferably 40° to 50°.

## Revendications

1. Serrure de véhicule à moteur, en particulier serrure de portière latérale de véhicule à moteur, comportant une plaque de serrure (1) et comportant un mécanisme de verrouillage (2, 3) monté sur la plaque de serrure (1) composé essentiellement d'un loquet rotatif (2) et d'un cliquet d'arrêt (3), dans lequel au moins le cliquet d'arrêt (3) peut être inséré dans une ouverture de palier (8) de la plaque de serrure (1) à l'aide d'une broche de palier (5) et y être fixé, dans lequel le cliquet d'arrêt (3) est équipé d'une extension (6), qui vient en prise sous un crochet (9, 10, 11) limitant un déplacement axial du cliquet d'arrêt (3), **caractérisée en ce que**
l'extension (6) s'étend dans le prolongement d'un bras de cliquet d'arrêt (7) interagissant avec le loquet rotatif (2) opposé par comparaison avec la broche de palier (5), de sorte que l'extension (6) et le bras de cliquet d'arrêt (7) sont opposés par rapport à la broche de palier (5) se trouvant entre eux, dans lequel le crochet (9, 10, 11) est conçu de manière à interagir avec l'extension (6) pour la fixation axiale du cliquet d'arrêt (3) au moins dans la position de fermeture principale du mécanisme de verrouillage (2, 3).

2. Serrure de véhicule à moteur selon la revendication 1,
**caractérisée en ce que** l'extension (6) s'étend à peu près dans le même plan que le bras de cliquet d'arrêt (7).

3. Serrure de véhicule à moteur selon l'une des revendications 1 ou 2, **caractérisée en ce que** l'extension (6) présente une épaisseur de matériau (S) plus faible par comparaison avec le bras de cliquet d'arrêt (7) dans un plan de verrouillage.

4. Serrure de véhicule à moteur selon l'une des revendications 1 à 3, **caractérisée en ce que** le crochet (9, 10, 11) est raccordé à la plaque de serrure (1).

5. Serrure de véhicule à moteur selon la revendication 4,
**caractérisée en ce que** le crochet (9, 10, 11) est formé comme un composant déformé de la plaque de serrure (1).

6. Serrure de véhicule à moteur selon l'une des revendications 1 à 5, **caractérisée en ce que** le crochet (9, 10, 11) est formé, en vue de face, sous forme de pont avec des branches latérales (9) et une entretoise (10) reliant les branches (9).

7. Serrure de véhicule à moteur selon la revendication 6,
**caractérisée en ce que** l'entretoise (10) présente une courbure vers l'intérieur (11) en direction de l'extension (6).

8. Serrure de véhicule à moteur selon la revendication 7,
**caractérisée en ce que** la courbure vers l'intérieur (11) s'étend sur une zone de pivotement correspondante (angle α) de l'extension (6) d'environ 30 ° à 60 °, de préférence 40 ° à 50 °.
